# DEMANDE DE BREVET EUROPEEN

(11) **EP 4 092 183 A1**
(43) Date de publication de la demande: **23.11.2022**
(21) Numéro de dépôt: 22173603.6
(22) Date de dépôt: 16.05.2022
(51) Int. Cl.: D06F 95/00

(54) **DISPOSITIF D'APPAIRAGE DE DEUX PIECES TEXTILES**

(30) Priorité: 18.05.2021 FR 2105200
(71) Demandeur: Confort Domo France, 51140 Chalons sur Vesle (FR)
(72) Inventeur: BLANCHARD-JACQUET, Jacques, 51140 CHALONS SUR VESLE (FR)
(74) Mandataire: Cabinet Bleger-Rhein-Poupon

(57) **Abrégé**

L'invention concerne un dispositif d'appairage (1) de deux pièces textiles comportant, d'une part, un premier élément (2), consistant en une plaque plane (3), muni d'un moyen de retenue (4) desdites pièces textiles, consistant en au moins une fente (41) munie d'une pluralité de dents (42) et ouverte à une extrémité, et, d'autre part, un deuxième élément (5), lié en pivotement audit premier élément.

Ledit deuxième élément est mobile autour de son axe (6) entre au moins une première position (71) dite « de passage » dans laquelle ladite fente du premier élément reste ouverte, autorisant le passage des deux pièces textiles dans ladite fente, et une deuxième position (72) dite « de blocage » dans laquelle ledit deuxième élément referme ladite fente en sorte de bloquer lesdites deux pièces textile appairées dans ladite fente.

## Description

La présente invention concerne le domaine textile et, plus précisément, un dispositif permettant l'association de plusieurs pièces textiles entre elles.

La présente invention concerne en particulier un dispositif pour appairer deux pièces textiles entre elles, notamment deux chaussettes d'une même paire.

Un tel dispositif est particulièrement avantageux car il permet d'assembler et de maintenir ensemble une paire de pièces textiles, lors de la sortie de production, lors de la présentation sur le lieu de vente (PLV), lors du lavage, du séchage et du stockage desdites pièces.

Ainsi, au moyen de la présente invention, il est possible de gagner un temps précieux, en évitant de devoir systématiquement rechercher deux chaussettes d'une paire, notamment, suite au lavage et au séchage de celles-ci.

A cet effet, la présente invention concerne un dispositif d'appairage de deux pièces textiles entre elles, notamment des chaussettes.

Le dispositif d'appairage de l'invention comporte, au moins, d'une part, un premier élément sous la forme d'une plaque plane, muni d'un moyen de retenue desdites pièces textiles se présentant sous la forme d'au moins une fente munie d'une pluralité de dents et ouverte à l'une de ses extrémités, et, d'autre part, un deuxième élément, lié en pivotement audit premier élément sensiblement au centre de celui-ci.

Ledit deuxième élément est mobile autour de son axe entre au moins une première position dite « de passage » dans laquelle ladite au moins une fente du premier élément reste ouverte autorisant le passage des deux pièces textiles à appairer dans ladite au moins une fente, et une deuxième position dite « de blocage » dans laquelle ledit deuxième élément referme ladite au moins une fente en sorte de bloquer lesdites deux pièces textiles appairées dans ladite au moins une fente.

Selon des modes particuliers de réalisation :
- ladite plaque plane dudit premier élément consiste en un disque circulaire ou sensiblement circulaire ;
- ledit moyen de retenue consiste en une seule fente munie d'une pluralité de dents et en ce que ledit deuxième élément se présente sous la forme d'un crochet apte à refermer cette fente ;
- ledit premier élément comporte un moyen d'accroche dudit dispositif d'appairage notamment à une corde ou à un fil à linge, sur un étendoir de type tancarville ou de type tour de séchage, un tel moyen d'accroche pouvant consister en une deuxième fente ménagée en partie supérieure dudit premier élément ;
- au moins ledit deuxième élément mobile relativement audit premier élément comporte, sur son verso, un moyen de préhension en sorte de faciliter la rotation dudit deuxième élément depuis la première position « de passage » vers la deuxième position « de blocage » ;
- ledit premier élément comporte également, sur son verso, un moyen de préhension en sorte de faciliter la rotation dudit deuxième élément depuis la première position « de passage » vers la deuxième position « de blocage » ;
- ledit premier élément et ledit deuxième élément sont fabriqués en matière thermoplastique.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
[Fig.1] représente, de manière schématique, une vue de face d'un mode de réalisation particulier du verso des deux éléments constituant, une fois assemblés l'un à l'autre, le dispositif d'appairage de l'invention ;
[Fig.2] représente schématiquement, une vue en perspective d'un mode de réalisation particulier du recto du premier élément du dispositif d'appairage de pièces textiles ;
[Fig.3] illustre schématiquement une vue en perspective d'un mode de réalisation particulier du verso d'un dispositif d'appairage selon l'invention, le premier élément et le deuxième élément qui le constituent étant assemblés l'un à l'autre, le deuxième élément, qui est mobile et se présente ici sous la forme d'un crochet, étant ici dans sa première position dite « de passage » dans laquelle une fente que comporte le premier élément reste ouverte, autorisant le passage des pièces textiles à appairer dans ladite fente ;
[Fig.4] est une vue similaire à la figure 3, à la différence près que le deuxième élément est ici dans sa deuxième position dite de blocage » dans laquelle ledit crochet referme ladite fente en sorte de bloquer lesdites deux pièces textiles appairées dans ladite fente du premier élément.

En référence à ces dessins, la présente invention est relative à un dispositif d'assemblage d'au moins deux pièces textiles, celui-ci consistant plus particulièrement en un dispositif d'appairage 1 de deux pièces textiles, pouvant notamment être utilisé pour associer entre elles les deux chaussettes d'une même paire.

Le dispositif d'appairage 1 de la présente invention comporte, d'une part, un premier élément 2, se présentant sous la forme d'une plaque plane 3, présentant une première face ou recto 31, dont un mode de réalisation est illustré sur la figure 2, et une deuxième face, ou verso, 32, opposée à ladite première face 31.

Le verso 32 de la plaque plane 3 du premier élément 2 du dispositif 1 est illustré sur les figures 1, 3 et 4.

Sur les figures qui sont jointes à la présente description, ladite plaque plane 3 se présente avantageusement sous la forme d'un disque circulaire, ou sensiblement circulaire.

Cela étant, d'autres formes de plaque plane 3 sont envisageables pour la réalisation du dispositif d'appairage 1 de l'invention, notamment polygonale, en particulier une forme globalement carrée ou hexagonale.

La forme du dispositif 1 selon l'invention peut aisément être adaptée selon des besoins spécifiques ou une demande particulière.

Ladite plaque plane 3 du premier élément 2 comporte, au moins, un moyen de retenue 4 des pièces textiles qu'il convient d'associer et de maintenir ensemble grâce audit dispositif 1, un tel moyen de retenue se présentant préférentiellement, comme illustré sur les figures, sous la forme d'une fente 41.

Une telle fente 4 doit être ouverte à l'une de ses extrémités et suffisamment large pour permettre le passage des pièces textiles, notamment les deux chaussettes d'une même paire, et est munie d'une pluralité de dents 42 pour la rétention de celles-ci.

Un tel exemple de réalisation ne doit cependant pas être considéré comme étant limitatif de la présente invention, et il est tout à fait envisageable que le moyen de retenue des pièces textiles se présente sous la forme de deux fentes, chacune ouverte à l'une de ses extrémités, une première chaussette de la paire étant glissée dans la première fente du moyen de retenue, tandis que la deuxième chaussette est positionnée dans la deuxième fente.

Un tel mode de réalisation n'est toutefois pas illustré sur les figures jointes.

Outre le premier élément 2, ledit dispositif d'appairage 1 de pièces textiles conforme à l'invention comporte également un deuxième élément 5, représenté à gauche sur la figure 1.

A noter que, si sur cette figure 1, ledit deuxième élément 5 est représentée de manière indépendante au premier élément 2 du dispositif 1, ces éléments 2, 5, sont destinés à être associés entre eux de manière solidaire en sorte de former le dispositif d'appairage 1, comme représenté sur les figures 3 et 4.

Tout préférentiellement, le premier élément 2 et le deuxième élément 5 du dispositif d'appairage 1 sont encliquetés l'un à l'autre par des moyens adaptés, autorisant toutefois le pivotement de l'un des éléments relativement par rapport à l'autre.

Plus précisément, ledit deuxième élément 5 est lié en pivotement audit premier élément 2, de préférence sensiblement au centre de celui-ci.

Un positionnement excentré du point de liaison entre le premier élément 2 et le deuxième élément 5 est également envisageable.

Ledit deuxième élément 5 est alors mobile autour de son axe 6 depuis au moins une première position 71 dite « de passage » illustrée sur la figure 3, vers une seconde position 72 dite « de blocage », représentée sur la figure 4, et inversement, c'est-à-dire mobile depuis la position « de blocage » 72 vers la position « de passage » 71.

Dans la première position 71, ou position « de passage », ladite au moins une fente 41 que comporte le premier élément 2 reste ouverte, permettant ainsi le passage des deux pièces textiles à appairer dans ladite fente 41.

Dans la deuxième position 72 dite position « de blocage », ledit deuxième élément 5 referme ladite fente 41 en sorte de bloquer lesdites deux pièces textiles appairées dans ladite fente 41.

Dans le mode de réalisation, non illustré sur les figures, dans lequel ledit premier élément du dispositif d'appairage comporte deux fentes, le deuxième élément dudit dispositif peut se présenter sous une forme ovale allongée *ou une forme de S*, l'une des extrémités de l'ovale étant apte, dans la position de blocage, à refermer l'ouverture de la première fente, tandis que l'extrémité opposée referme l'ouverture de la deuxième fente.

D'autres formes sont également envisageables.

Sur les figures jointes est illustré un mode de réalisation préférentiel dans lequel le premier élément 2 du dispositif d'appairage 1 comporte une unique fente 41 dont l'ouverture à l'une des extrémités peut être refermée par le deuxième élément 5 dudit dispositif 1 lorsque celui-ci est dans sa position de blocage 72, ledit deuxième élément 5 se présentant avantageusement sous la forme d'un crochet ou demi-S.

On vient alors, au moyen du crochet 5 qui a basculé depuis la première position 71 vers la deuxième position 72, pincer la paire de chaussettes, notamment, qui a été préalablement positionnée par l'utilisateur dans la fente 41 munie de dents 42, pour immobiliser ladite paire de chaussettes dans le dispositif d'appairage 1 de l'invention.

Ainsi, l'utilisation du présent dispositif d'appairage 1 de l'invention permet un gain de temps non négligeable au moment du lavage et du séchage des paires de chaussettes, étant donné qu'il n'est plus nécessaire de rechercher, en sortie du lave-linge ou du sèche-linge, les deux éléments qu'il convient d'apparier. Les chaussettes ont en effet été mises par paires préalablement au cycle de lavage. Il est à noter que les chaussettes peuvent également être rangées ainsi appairées.

De manière particulièrement intéressante, ledit premier élément 2 du dispositif d'appairage 1 selon la présente invention comporte également un moyen d'accroche 8 dudit dispositif d'appairage 1 notamment pour la suspension de ce dernier à un présentoir de vente, à une corde ou à un fil à linge, sur une tour de séchage ou un étendoir de type tancarville.

Un tel moyen d'accroche 8 dudit dispositif d'appairage 1 consiste avantageusement en une deuxième fente 81 munie d'un œilleton 82 et ouverte à l'une de ses extrémités, ménagée en partie supérieure dudit premier élément 2, considérant que la première fente 41 pour la retenue des pièces textiles est positionnée en partie inférieure du premier élément 2.

A noter encore que, conformément aux illustrations des figures jointes, notamment des figures 1, 3 et 4, au moins ledit deuxième élément 5 qui est avantageusement mobile relativement audit premier élément 2 peut comporter, au niveau de son verso 52, un moyen de préhension 9, en sorte de faciliter la rotation dudit deuxième élément 5, effectuée manuellement par un utilisateur, depuis sa première position 71 « de passage » vers sa deuxième position 72 « de blocage », et inversement.

Un tel moyen de préhension 9 peut avantageusement consister en une nervure proéminente, en forme de S allongé, permettant ainsi une préhension entre le pouce et l'index de la main d'un utilisateur, afin de faciliter le basculement de l'élément mobile 5 entre les deux positions 71, 72, qu'il peut prendre.

Tout préférentiellement, ladite plaque plane 3 du premier élément 2 comporte également, sur son verso 32, un moyen de préhension 10 en sorte de faciliter la rotation dudit deuxième élément 5 depuis la première position 71 « de passage » vers la deuxième position 72 « de blocage ».

Le moyen de préhension 10 sur le premier élément 2 peut, tout comme le moyen de préhension 9 dont est muni le deuxième élément 5, consister en une nervure proéminente, en forme de S allongé.

La présence d'une nervure proéminente en forme de S allongé permet en outre une rigidification du ou des élément(s) 2, 5, en particulier lorsque ceux-ci sont fabriqués en un matériau plastique.

En effet, dans un exemple de réalisation particulièrement intéressant, ledit premier élément 2 ainsi que ledit deuxième élément 5 sont fabriqués à partir d'une matière plastique, plus préférentiellement encore à partir d'une matière thermoplastique.

A noter également que, de manière intéressante, la première face, ou recto 31 du premier élément 2 du dispositif d'appairage 1 de l'invention, visible sur la figure 2 annexée, peut être décorée de différentes manières (sérigraphie, autocollants, ...).

## Revendications

1. Dispositif d'appairage (1) de deux pièces textiles entre elles, notamment de chaussettes, **caractérisé en ce qu'**il comporte, au moins, d'une part, un premier élément (2) sous la forme d'une plaque plane (3), muni d'un moyen de retenue (4) desdites pièces textiles, ledit moyen de retenue (4) se présentant sous la forme d'au moins une fente (41) munie d'une pluralité de dents (42) et ouverte à l'une de ses extrémités, et, d'autre part, un deuxième élément (5), lié en pivotement audit premier élément (2), ledit deuxième élément (5) étant mobile autour de son axe (6) entre au moins une première position (71) dite « de passage » dans laquelle ladite au moins une fente (41) du premier élément (2) reste ouverte autorisant le passage des deux pièces textiles à appairer dans ladite fente (41), et une deuxième position (72) dite « de blocage » dans laquelle ledit deuxième élément (5) referme ladite au moins une fente (41) en sorte de bloquer lesdites deux pièces textile appairées dans ladite au moins une fente (41).

2. Dispositif d'appairage (1) de deux pièces textiles selon la revendication 1 **caractérisé en ce que** ledit deuxième élément (5) est lié en pivotement audit premier élément (2) sensiblement au centre de celui-ci.

3. Dispositif d'appairage (1) de deux pièces textiles selon la revendication 1 ou la revendication 2 **caractérisé en ce que** ladite plaque plane (3) dudit premier élément (2) consiste en un disque circulaire ou sensiblement circulaire.

4. Dispositif d'appairage (1) de deux pièces textiles l'une quelconque des revendications 1 à 3 **caractérisé en ce que** ledit moyen de retenue consiste en une seule fente (41) munie d'une pluralité de dents (42) et **en ce que** ledit deuxième élément (5) se présente sous la forme d'un crochet apte à refermer cette fente (41).

5. Dispositif d'appairage (1) de deux pièces textiles l'une quelconque des revendications 1 à 4 **caractérisé en ce que** ledit premier élément (2) comporte un moyen d'accroche (8) dudit dispositif d'appairage (1) notamment à un présentoir de vente, à une corde ou à un fil à linge, sur une tour de séchage ou un étendoir de type tancarville.

6. Dispositif d'appairage (1) de deux pièces textiles selon la revendication 5 **caractérisé en ce que** ledit moyen d'accroche (8) dudit dispositif d'appairage (1) consiste en une deuxième fente (81) ménagée en partie supérieure dudit premier élément (2), ladite fente (81) étant ouverte à l'une de ses extrémités et étant munie d'un œilleton (82).

7. Dispositif d'appairage (1) de deux pièces textiles selon l'une quelconque des revendications 1 à 6 **caractérisé en ce que** au moins ledit deuxième élément (5) mobile relativement audit premier élément (2) comporte, sur son verso (52), un moyen de préhension (9) en sorte de faciliter la rotation dudit deuxième élément (5) depuis la première position (71) « de passage » vers la deuxième position (72) « de blocage ».

8. Dispositif d'appairage (1) de deux pièces textiles selon la revendication 7 **caractérisé en ce que** ladite plaque plane (3) du premier élément (2) comporte également, sur son verso (32), un moyen de préhension (10) en sorte de faciliter la rotation dudit deuxième élément (5) depuis la première position (71) « de passage » vers la deuxième position (72) « de blocage ».

9. Dispositif d'appairage (1) de deux pièces textiles selon l'une quelconque des revendications 1 à 8 **caractérisé en ce que** ledit premier élément (2) et ledit deuxième élément (5) sont fabriqués en matière thermoplastique.1
